# EUROPÄISCHE PATENTSCHRIFT

(11) **EP 1 315 630 B1**
(45) Veröffentlichungstag und Bekanntmachung des Hinweises auf die Patenterteilung: **08.10.2008**
(21) Anmeldenummer: 01962667.0
(22) Anmeldetag: 23.08.2001
(51) Int. Cl.: B60K 15/03, F02M 25/08

(54) **VERFAHREN ZUR DIAGNOSE DES TANKENTLÜFTUNGSVENTILS UND ELEKTRONISCHE STEUEREINRICHTUNG**
METHOD FOR DIAGNOSING A TANK VENTILATION VALVE AND ELECTRONIC CONTROL DEVICE
PROCEDE DE DIAGNOSTIC DE LA SOUPAPE DE VENTILATION DU RESERVOIR A CARBURANT ET DISPOSITIF DE COMMANDE

(30) Priorität: 01.09.2000 DE 10043071
(43) Veröffentlichungstag der Anmeldung: 04.06.2003
(73) Patentinhaber: ROBERT BOSCH GMBH, 70442 Stuttgart (DE)
(72) Erfinder: ESTEGHLAL, Gholamabas, 71638 Ludwigsburg (DE); LEDERER, Dieter, 71634 Ludwigsburg (DE)
(86) Internationale Anmeldenummer: PCT/DE2001/003225
(87) Internationale Veröffentlichungsnummer: WO 2002/018165

(56) Entgegenhaltungen:
- WO-A-01/63117
- DE-A- 3 624 441
- DE-A- 3 914 536
- DE-C- 19 502 775
- PATENT ABSTRACTS OF JAPAN vol. 2000, no. 03, 30. März 2000 (2000-03-30) & JP 11 343925 A (MITSUBISHI ELECTRIC CORP), 14. Dezember 1999 (1999-12-14)

## Beschreibung

Die Erfindung betrifft ein Verfahren zur Diagnose des Tankentlüftungsventils bei Verbrennungsmotoren sowie eine elektronische Steuereinrichtung.

Es ist bereits bekannt, ein Tankentlüftungsventil im Betrieb des Motors zu öffnen und eine Reaktion aus einem Kraftstoff/Luftverhältnis-Regelkreis zur Diagnose auszuwerten. Der mit Luft vermischte Kraftstoffdampf aus der Tankentlüftung (Regeneriergas) bewirkt eine Störung des Regelkreises, so dass das Auftreten der Störung eine funktionsfähige Tankentlüftung und damit insbesondere ein funktionsfähiges Tankentlüftungsventil anzeigt.

Ferner ist aus der nicht vorveröffentlichen WO 01/63117 A ein Verfahren zur Überprüfung eines Tankentlüftungssystems bekannt, bei dem sowohl eine Motordrehzahl als auch eine zum Verbrennungsmotor geführte Luftmasse jeweils bei einem geschlossenem als auch geöffnetem Tankentlüftungsventil ermittelt wird. Diese Größen werden zu einem Gesamtreaktionswert zusammengefasst und mit einem Schwellenwert verglichen und erhält je nach Unter- oder Überschreiten des Schwellenwerts eine Information darüber, ob das Tankentlüftungsventil insgesamt einwandfrei funktioniert. Ein solches Vorgehen beruht auf der Annahme, dass sich die jeweiligen Luftmassen und Drehzahlen bei leerlaufendem Motor annähern proportional zueinander verhalten- und der Quotient aus Luftmasse und Drehzahl in etwa konstant ist. Die Gesamtluftmasse bei einem geöffneten Tankentlüftungsventil ergibt sich aus der gemessenen Luftmasse sowie der über das Tankentlüftungsventil zusätzlich zuströmenden Luftmasse. Die WO 01/63117 zeigt in einer Ausführungsform, dass aus der Luftmasse und der Motordrehzahl bei geöffnetem Tankentlüftungsventil sowie der Luftmasse und der Drehzahl bei geschlossenem Tankentlüftungsventil eine relative Änderung der Luftmasse berechnet wird. Hierbei lässt sich die relative Luftmasse berechnen aus der Differenz der Quotienten aus Drehzahl bei geöffnetem Tankentlüftungsventil und Drehzahl bei geschlossenem Tankentlüftungsventil einerseits sowie Luftmasse bei geöffnetem Tankentlüftungsventil und Luftmasse bei geschlossenem Tankentlüftungsventil andererseits.

Problematisch ist, dass die Reaktion bei magerlauffähigen Motoren um so schwächer ausfällt, je geringer der Kraftstoffanteil am Regeneriergas ist. Bei nur schwach mit Kraftstoff beladenem Regeneriergas ist keine zuverlässige Unterscheidung defekter und funktionsfähiger Systeme möglich.

Die Erfindung zielt darauf, eine zuverlässige Diagnose ohne Abhängigkeit vom Kraftstoffanteil des Regeneriergases zu ermöglichen.

Dieses Ziel wird mit einem Verfahren zur Prüfung der Funktionsfähigkeit eines Tankentlüftungsventils zwischen, einem Verbrennungsmotor und einem Kraftstoffdampfspeicher erreicht, wobei der gespeicherte Kraftstoffdampf aus dem Kraftstoffdampfspeicher dem Verbrennungsmotor bei geöffnetem Tankentlüftungsventil zugeführt wird und wobei die Kraftstoffdampfzufuhr einen ersten Energiestrom zum Verbrennungsmotor repräsentiert, und wobei dem Verbrennungsmotor darüberhinaus Luft über eine Drosselklappe zuströmt und wobei dieser Luft ein zweiter Energiestrom zugeordnet ist und wobei Mittel vorgesehen sind, die die Summe beider Energieströme bei öffnend angesteuertem Tankentlüftungsventil auf einem vorgegebenen Wert halten und wobei das Tankentlüftungsventil öffnend angesteuert wird und wobei eine aus der öffnenden Ansteuerung resultierende. Änderung des Energiestroms delta E über die Drosselklappe bestimmt wird und mit einer vorbestimmten Schwelle verglichen wird und wobei eine kleine Energiestromänderung, die nicht den Schwellwert (Schwelle) überschreitet, als Fehler des, Tankentlüftungsventils gewertet wird.

Erfindungsgemäß ist vorgesehen, dass der Energiestrom über die Drosselklappe als Produkt aus der über die Drosselklappe fließenden Luft und dem Wirkungsgrad, mit der diese Luft nach der Vermischung mit Kraftstoff verbrannt wird, definiert ist.

Weiter ist vorgesehen, dass zur Bestimmung der Energiestromänderung zunächst eine erste Füllungserfassung über einen Saugrohrdrucksensor und eine zweite Füllungserfassung über eine Auswertung der Drosselklappenposition in Verbindung mit der Drehzahl erfolgt und wobei die Zylinderfüllung mit Luft bei gegebener Drehzahl durch den Partialdruckanteil der Luft am Saugrohrdruck bestimmt wird und wobei die über die Drosselklappe strömende Luftmenge, die einen Faktor des Energiestroms darstellt, vom Steuergerät so gesteuert wird, daß sich beispielsweise bei gleichbleibender Belastung des Motors im Leerlauf eine stabile Motordrehzahl einstellt.

Eine weitere Ausführungsform sieht vor, dass eine ausreichend große Energiestromänderung, die den Schwellwert (Schwelle) überschreitet, als Zeichen für ein funktionsfähiges Tankentlüftungsventil gewertet wird.

Eine weitere Ausführungsform sieht vor, dass dann, wenn die Drosselklappe bereits vor der Öffnung des Tankentlüftungsventils schon näherungsweise ganz geschlossen ist, das zusätzliche Drehmoment, das aus der zusätzlichen Füllung aus dem geöffneten Tankentlüftungsventil resultiert, über eine Zündwinkelwirkungsgrad-Verschlechterung vernichtet wird.

Die Erfindung richtet sich auch auf eine elektronische Steuereinrichtung gemäß dem Anspruch 4.

Wesentlich ist eine Öffnung des Tankentlüftungsventils und eine Auswertung der aus der Öffnung resultierenden Änderung einer Größe, die gewissermaßen als Energiestrom über die Drosselklappe bezeichnet werden kann. Dabei läßt sich der Energiestrom als Produkt aus der über die Drosselklappe fließenden Luft und dem Wirkungsgrad, mit der diese Luft nach der Vermischung mit Kraftstoff verbrannt wird, definieren.

Im Gegensatz zu einer zu geringen Energiestromänderung kann eine ausreichend große Energiestromänderung, die den Schwellwert (Schwelle) überschreitet, als Zeichen für ein funktionsfähiges Tankentlüftungsventil gewertet werden.

Zur Bestimmung der Energiestromänderung kann zunächst eine erste Füllungserfassung über einen Saugrohrdrucksensor und eine zweite Füllungserfassung über eine Auswertung der Drosselklappenposition in Verbindung mit der Drehzahl erfolgen. Dabei kann die Zylinderfüllung mit Luft bei gegebener Drehzahl durch den Partialdruckanteil der Luft am Saugrohrdruck bestimmt werden und die über die Drosselklappe strömende Luftmenge, die einen Faktor des Energiestroms darstellt, kann vom Steuergerät so gesteuert werden, dass sich beispielsweise bei gleichbleibender Belastung des Motors im Leerlauf eine stabile Motordrehzahl einstellt. Bei funktionsfähigem Gesamtsystem ändert sich der Saugrohrdruck beim Öffnen des Tankentlüftungsventils nicht, weil der zusätzliche Öffnungsquerschnitt des Tankentlüftungsventils über eine Verkleinerung des Öffnungsquerschnitts der Drosselklappe kompensiert wird. Die Verkleinerung des Öffnungsquerschnitts der Drosselklappe korreliert mit der Änderung des Energiestroms über die Drosselklappe.

Bei einem Ausführungsbeispiel erfolgt dann, wenn die Drosselklappe bereits vor der Öffnung des Tankentlüftungsventils schon näherungsweise ganz geschlossen ist, eine Vernichtung des zusätzliches Drehmomentes, das aus der zusätzlichen Füllung aus dem geöffneten Tankentlüftungsventil resultiert, über eine Zündwinkelwirkungsgrad-Verschlechterung. Mit anderen Worten: Wenn über eine Zurücknahme des Drosselklappenöffnungswinkels keine ausreichende Kompensation des Regeneriergaseinflusses möglich ist, wird das resultierende Zusatzmoment über eine Wirkungsgradverschlechterung einer anderen Einflußgröße abgebaut.

Das erfindungsgemäße Verfahren erlaubt vorteilhafterweise eine zuverlässige Unterscheidung defekter und funktionsfähiger Tankentlüftungsventile unabhängig vom Kraftstoffanteil des Regeneriergases.

Insbesondere erlaubt es vorteilhafterweise eine Diagnose des Tankentlüftungsventils im Magerbetrieb, wie er beispielsweise bei Verbrennungsmotoren mit Benzindirekteinspritzung von Bedeutung ist. Dadurch, dass die Diagnose im Magerbetrieb durchgeführt werden kann, ist es nicht notwendig, den Magerbetrieb für eine Diagnose des Tankentlüftungsventils zu unterbrechen. Im Vergleich zu einer Diagnose außerhalb des Magerbetriebs spart dies Kraftstoff ein.

Im folgenden werden Ausführungsbeispiele der Erfindung mit Bezug auf die Figuren beschrieben.
Fig. 1 zeigt das technische Umfeld, in dem die Erfindung zur Anwendung kommt.
Fig. 2 offenbart ein Flußdiagramm als Ausführungsbeispiel des erfindungsgemäßen Verfahrens.

Die 1 in der Fig. 1 repräsentiert den Brennraum eines Zylinders eines Verbrennungsmotors. Über ein Einlaßventil 2 wird der Zustrom von Luft zum Brennraum gesteuert. Die Luft wird über ein Saugrohr 3 angesaugt. Die Ansaugluftmenge kann über eine Drosselklappe 4 variiert werden, die von einem Steuergerät 5 angesteuert wird. Dem Steuergerät werden Signale über den Drehmomentwunsch des Fahrers, bspw. über die Stellung eines Fahrpedals 6, ein Signal über die Motordrehzahl n von einem Drehzahlgeber 7 und ein Signal über die Menge ml der angesaugten Luft von einem Luftmengenmesser 8 zugeführt.

Zusätzlich ergänzend oder alternativ zum Luftmassenmesser 8 ist ein Saugrohrdrucksensor 8a und/oder ein Drosselklappenpositionssensor 8b zur Luftmengenmessung vorgesehen. Im folgenden wird anstelle des Begriffs der Luftmengenmessung auch der Begriff der Füllungserfassung verwendet. Der Begriff der Füllung bezeichnet die Luftmenge in einem einzelnen Zylinder und umschreibt damit die auf die Füllung eines einzelnen Zylinders bezogene Luftmenge. In erster Näherung ist dies die durch die Zahl der Zylinder und die Drehzahl dividierte und damit auf einen Hub normierte gemessene Ansaugluftmenge des Verbrennungsmotors.

Aus diesen und ggf. weiteren Eingangssignalen über weitere Parameter des Verbrennungsmotors wie Ansaugluft- und Kühlmitteltemperatur und so weiter bildet das Steuergerät 5 Ausgangssignale zur Einstellung des Drosselklappenwinkels alpha durch ein Stellglied 9 und zur Ansteuerung eines Kraftstoffeinspritzventils 10, durch das Kraftstoff in den Brennraum des Motors dosiert wird. Außerdem wird durch das Steuergerät die Auslösung der Zündung über eine Zündeinrichtung 11 gesteuert.

Der Drosselklappenwinkel alpha und die Einspritzimpulsbreite ti sind wesentliche, aufeinander abzustimmende Stellgrößen zur Realisierung des gewünschten Drehmomentes. Eine weitere wesentliche Stellgröße zur Beeinflussung des Drehmomentes ist die Winkellage der Zündung relativ zur Kolbenbewegung.

Die Bestimmung der Stellgrößen zur Einstellung des Drehmomentes ist Gegenstand der DE 1 98 51 990.

Weiterhin steuert das Steuergerät eine Tankentlüftung 12 sowie weitere Funktionen zur Erzielung einer effizienten Verbrennung des Kraftstoff/Luftgemisches im Brennraum. Die aus der Verbrennung resultierende Gaskraft wird durch Kolben 13 und Kurbeltrieb 14 in ein Drehmoment gewandelt.

Die Tankentlüftungsanlage 12 besteht aus einem Aktivkohlefilter 15, der über entsprechende Leitungen beziehungsweise Anschlüsse mit dem Tank, der Umgebungsluft und dem Saugrohr des Verbrennungsmotors kommuniziert, wobei in der Leitung zum Saugrohr ein Tankentlüftungsventil 16 angeordnet ist.

Der Aktivkohlefilter 15 speichert im Tank 5 verdunstenden Kraftstoff. Bei vom Steuergerät 5 öffnend angesteuertem Tankentlüftungsventil 11 wird Luft aus der Umgebung 17 durch den Aktivkohlefilter gesaugt, der dabei den gespeicherten Kraftstoff an die Luft abgibt. Dieses auch als Tankentlüftungsgemisch oder auch als Regeneriergas bezeichnete Kraftstoff-Luft-Gemisch beeinflußt die Zusammensetzung des dem Verbrennungsmotor insgesamt zugeführten Gemisches. Der Kraftstoffanteil am Gemisch wird im übrigen durch eine Zumessung von Kraftstoff über die Kraftstoffzumeßvorrichtung 10 mitbestimmt, die der angesaugten Luftmenge angepaßt ist. Dabei kann der über das Tankentlüftungssystem angesaugte Kraftstoff in Extremfällen einen Anteil von ca. einem Drittel bis zur Hälfte der Gesamtkraftstoffmenge entsprechen.

Fig. 2 zeigt ein Flußdiagramm als Ausführungsbeispiel des erfindungsgemäßen Verfahrens.

In einem Schritt 2.1 wird das Tankentlüftungsventil öffnend angesteuert. Schritt 2.2 dient zur Bestimmung der Änderung delta E des Energiestroms über die Drosselklappe nach der öffnenden Ansteuerung des Tankentlüftungsventils. Beispiele zur Bestimmung von delta E folgen weiter unten.

Im Schritt 2.3 erfolgt ein Vergleich der Energiestromänderung delta E mit einer vorbestimmten Schwelle.

Eine kleine Energiestromänderung, die nicht den Schwellwert (Schwelle) überschreitet, wird im Schritt 2.4 als Fehler gewertet. Diese Wertung kann bspw. in einer Ansteuerung einer Fehlerlampe oder auch in der Abspeicherung der Fehlermeldung im Steuergerät vorgenommen werden.

Eine ausreichend große Energiestromänderung, die den Schwellwert (Schwelle) überschreitet, wird dagegen im Schritt 2.5 als Zeichen für ein funktionsfähiges Tankentlüftungsventil gewertet.

Die Energiestromänderung kann beispielsweise auf folgende Weise bestimmt werden, wobei zunächst eine erste Füllungserfassung über einen Saugrohrdrucksensor und eine zweite Füllungserfassung über eine Auswertung der Drosselklappenposition in Verbindung mit der Drehzahl vorausgesetzt wird.

Die Zylinderfüllung mit Luft wird bei gegebener Drehzahl durch den Partialdruckanteil der Luft am Saugrohrdruck bestimmt.

Dabei wird die über die Drosselklappe strömende Luftmenge, die einen Faktor des Energiestroms darstellt, vom Steuergerät so gesteuert, daß sich beispielsweise bei gleichbleibender Belastung des Motors im Leerlauf eine stabile Motordrehzahl einstellt.

Parallel zur Erfassung der Füllung über den gemessenen Saugrohrdruck erfolgt eine Füllungserfassung aus der Drosselklappenposition alpha und der Drehzahl n (alpha, n - Füllungserfassung).

Bei geschlossenem Tankentlüftungsventil werden beide Füllungserfassungen abgeglichen beziehungsweise die Werte beider Erfassungen werden einander als gleich zugeordnet.

Anschließend erfolgt die öffnende Ansteuerung des Tankentlüftungsventils.

Bei funktionsfähigem Tankentlüftungsventil fließt Regeneriergas in das Saugrohr. Der Saugrohrdruck steigt zunächst. Dies wird von der Füllungserfassung registriert, die deshalb die Drosselklappe schließend ansteuert, bis wieder der Ausgangs-Saugrohrdruck erreicht ist. Dieser bestimmt die Füllung und damit das Ist-Moment.

Erneut wird die Luftmenge bzw. Füllung aus alpha und n berechnet. Wegen der jetzt veränderten Drosselklappenposition (kleinerer Öffnungswinkel) ergibt die alpha,n-Füllungserfassung einen veränderten Wert. Die Änderung ist proportional zur Änderung des Energiestroms über die Drosselklappe.

Alternativ dazu kann die Energiestromänderung über die Drosselklappe aus der Reaktion eines Drehzahlreglers bestimmt werden: Der Energiestrom über die Drosselklappe ändert sich bspw. durch die Reaktion eines Drehzahlreglers auf den Zustrom von Kraftstoff/Luft-Gemisch über das Tankentlüftungsventil in das Saugrohr. Bei unveränderter Drosselklappenstellung würde der Saugrohrdruck und damit die Zylinderfüllung beim Zufluß von Luft oder Kraftstoffdampf steigen. Die steigende Zylinderfüllung würde wegen des steigenden Drehmomentes zur einer Drehzahlerhöhung führen. Darauf reagiert der Drehzahlregler mit einer schließenden Ansteuerung der Drosselklappe. Aus dem Ausmaß der schließenden Verstellung kann im Schritt 2.2 die Änderung des Energiestroms bestimmt werden.

Eine ausreichend groß ausfallende Änderung zeigt ein funktionsfähiges Tankentlüftungsventil an.

Problematisch ist, dass im Leerlauf die Drosselklappe schon näherungsweise ganz geschlossen ist. Das zusätzliche Drehmoment, das aus der zusätzlichen Füllung aus dem geöffneten Tankentlüftungsventil resultiert, kann dann nicht mehr über ein weiteres Schließen der Drosselklappe kompensiert werden. In diesem Fall wird das zusätzliche Moment bspw. über eine Zündwinkelwirkungsgradverschlechterung kompensiert. Hier kommt die Zuordnung des Produktes aus
- Wirkungsgrad und
- Luftmengenfluss über die Drosselklappe
zur als Energiestrom definierten Größe zum Tragen. Der Energiestrom über die Drosselklappe ist insbesondere proportional zu dem Produkt aus dem Luftmassenstrom über die Drosselklappe und dem Zündwinkelwirkungsgrad.

Ein Zündwinkelwirkungsgrad von beispielsweise 100% bedeuted, das die aus der angesaugten Luftmasse nach der Vermischung mit Kraftstoff maximal zu gewinnende Verbrennungsenergie in Drehmoment umgesetzt wird.

Wenn der Zündwinkelwirkungsgrad bspw. 80% beträgt, wird entsprechend nur 80 % des theoretischen Maximalwertes in Moment umgesetzt.

Dies ist von der Wirkung her das gleiche, als wenn nur 80 % einer Vergleichsluftmasse zu 100 % in Moment umgesetzt werden.

Mit anderen Worten: Dem Produkt aus Zündwinkelwirkungsgrad und Luftmasse läßt sich einerseits eine fiktive Luftmasse zuordnen. Andererseits läßt sich dem Luftmassenfluß über die Drosselklappe durch die Verknüpfung mit dem Zündwinkelwirkungsgrad ein Energiestrom zuordnen, der einer fiktiven Luftmasse entspricht, die nach der Vermischung mit Kraftstoff zu 100 % in Energie beziehungsweise in Moment umgesetzt wird.

Bei vor der Diagnose ganz geschlossener Drosselklappe sei die in diesem Zustand strömende Leckluftmenge 4Kg Luft pro Stunde. Diese werde bei einem Zündwinkelwirkungsgrad von 100 % in Moment umgesetzt.

Daraus resultiert das gleiche Moment wie aus 5 Kg Luft, die bei einem Zündwinkelwirkungsgrad von 80 % umgesetzt werden.

Mit anderen Worten: Der Zündwinkelverschlechterung um 20 % läßt sich eine fiktive Luftmasse von 1 Kg zuordnen.

Dies wird erfindungsgemäß zur Diagnose ausgenutzt:

Unter der Voraussetzung, dass der unerwünschte Drehmomentanstieg nach dem Öffnen des Tankentlüftungsventils nicht über eine weitere Drosselung der Ansaugluftmenge kompensiert werden kann, erfolgt eine Kompensation über eine Zündwinkelwirkungsgradverschlechterung.

Da der Zündwinkelwirkungsgrad im Steuergerät bekannt ist, läßt sich die Energiestromänderung bestimmen und zur Diagnose auswerten.

Bei einer Diagnose im Schichtbetrieb bei Motoren mit Benzindirekteinspritzung tritt das Problem einer im Leerlauf fast geschlossenen Drosselklappe nicht auf.

Der Schichtbetrieb bei Benzindirekteinspritzung zeichnet sich durch näherungsweise ungedrosselten Betrieb mit hohem Luftüberschuß aus.

Hier ist die Drosselklappe zu ca 80 % offen. Das Drehmoment wird nicht über die Gemischmenge, sondern über die Gemischqualität, d.h. die Kraftstoffmenge eingestellt. Die Brennfähigkeit des Gemisches mit hohem Luftüberschuß wird dabei durch eine räumlich inhomogene Gemischverteilung im Brennraum erreicht. Diese Betriebsart wird auch als Schichtbetrieb bezeichnet. Davon zu unterscheiden ist der Betrieb mit homogener Gemischverteilung ohne oder mit geringerem Luftüberschuß. Die nicht vollständige Öffnung der Drosselklappe im Schichtbetrieb bewirkt eine sogenannte Androsselung, die dafür sorgt, dass der absolute Saugrohrdruck einen vorbestimmten Wert nicht überschreitet. Ein Kriterium für die Lage dieses Wertes ist beispielsweise das minimale Moment, das sich bei gegebener Zylinderfüllung durch Variation der Kraftstoffmenge einstellen läßt. So darf die Kraftstoffmenge nicht unter einen Mindestwert sinken, unterhalb dessen das Gemisch nicht mehr brennfähig ist. Ist dieser Mindestwert bei hohem Saugrohrdruck mit einem zu hohen Moment verbunden, muß der Saugrohrdruck durch die genannte Androsselung verringert werden.

Externe Anforderungen an den Saugrohrdruck im Schichtbetrieb ergeben sich weiterhin bspw. daraus, daß die Abgasrückführung und die Tankentlüftung ein gewisses Druckgefälle fordern. Die Forderung, die den niedrigsten Saugrohrdruck hervorruft, wird durch eine Minimalauswahl und Eingriff in die Drosselklappenstellung realisiert.

Im Schichtbetrieb läuft die Diagnose auf folgende Weise ab: Zunächst wird eine bestimmte Androsselung, bspw. auf einen Saugrohrdruck von 700 mbar durch die Drosselklappe eingestellt, damit beim Öffnen des Tankentlüftungsventil nicht die Brennfähigkeitsgrenze unterschritten wird.

Beim anschließenden Öffnen des intakten Tankentlüftungsventils steigt der Druck auf beispielsweise 800 mbar, was vom Saugrohrdrucksensor registriert wird.

Der Druckanstieg zeigt dementsprechend ein intaktes Tankentlüftungsventil an. Wenn der Druckanstieg zu groß ist, wird die Androsselung verstärkt. In diesem Fall stellt die Verstärkung der Androsselung ein Maß für die Funktionsfähigkeit des Tankentlüftungsventils dar.

### Alternativen:

Bei einer Diagnose im Homogenbetrieb kann anstelle der Füllungserfassung mit dem Saugrohrdrucksensor eine Füllungserfassung mit einem Heißfilmluftmassenmesser erfolgen.

Anstelle eines Vergleichs der Änderung des Energiestroms mit einem Schwellwert kann die Änderung auch mit einem Erwartungswert verglichen werden, der sich bei funktionsfähigem System einstellt. In diesem Fall zeigt eine zu große Abweichung einen Fehler an.

## Patentansprüche

1. Verfahren zur Prüfung der Funktionsfähigkeit eines Tankentlüftungsventils (16) zwischen einem Verbrennungsmotor und einem Kraftstoffdampfspeicher (15), wobei der gespeicherte Kraftstoffdampf aus dem Kraftstoffdampfspeicher (15) dem Verbrennungsmotor bei geöffnetem Tankentlüftungsventil (16) zugeführt wird und wobei die Kraftstoffdampfzufuhr einen ersten Energiestrom zum Verbrennungsmotor repräsentiert, und wobei dem Verbrennungsmotor darüber hinaus Luft über eine Drosselklappe (4) zuströmt und wobei dieser Luft ein zweiter Energiestrom zugeordnet ist, der als Produkt aus der über die Drosselklappe (4) fließenden Luft und dem Wirkungsgrad, mit dem diese Luft nach der Vermischung mit Kraftstoff verbrannt wird, definiert ist, und wobei Mittel (5) vorgesehen sind, die die Summe beider Energieströme bei öffnend angesteuertem Tankentlüftungsventil (16) auf einem vorgegebenen Wert halten, und wobei das Tankentlüftungsventil (16) öffnend angesteuert wird und wobei eine aus der öffnenden Ansteuerung resultierende Änderung des Energiestroms (Delta E) über die Drosselklappe (4) bestimmt wird und mit einer vorbestimmten Schwelle verglichen wird, und wobei eine kleine Energiestromänderung, die nicht den Schwellenwert überschreitet, als Fehler gewertet wird,
wobei zur Bestimmung der Energiestromänderung zunächst eine erste Füllungserfassung über einen Saugrohrdrucksensor und eine zweite Füllungserfassung über eine Auswertung der Drosselklappenposition in Verbindung mit der Drehzahl erfolgt und wobei die Zylinderfüllung mit Luft bei gegebener Drehzahl durch den Partialdruckanteil der Luft am Saugrohrdruck bestimmt wird und wobei die über die Drosselklappe strömende Luftmenge, die einen Faktor des Energiestroms darstellt, vom Steuergerät so gesteuert wird, dass sich bei gleichbleibender Belastung des Motors im Leerlauf eine stabile Motordrehzahl einstellt.

2. Verfahren nach Anspruch 1, bei dem eine ausreichend große Energiestromänderung, die den Schwellwert überschreitet, als Zeichen für ein funktionsfähiges Tankentlüftungsventil gewertet wird.

3. Verfahren nach Anspruch 1, bei dem dann, wenn die Drosselklappe bereits vor der Öffnung des Tankentlüftungsventils schon näherungsweise ganz geschlossen ist, das zusätzliche Drehmoment, das aus der zusätzlichen Füllung aus dem geöffneten Tankentlüftungsventil resultiert, über eine Zündwinkelwirkungsgrad-Verschlechterung vernichtet wird.

4. Elektronische Steuereinrichtung zur Prüfung der Funktionsfähigkeit eines Tankentlüftungsventils (16) zwischen einem Verbrennungsmotor und einem Kraftstoffdampfspeicher (15) umfassend ein Steuergerät (5), das derart eingerichtet ist,
- dass der gespeicherte Kraftstoffdampf aus dem Kraftstoffdampfspeicher (15) dem Verbrennungsmotor bei geöffnetem Tankentlüftungsventil (16) zugeführt wird,
- wobei die Kraftstoffdampfzufuhr einen ersten Energiestrom zum Verbrennungsmotor repräsentiert,
- und wobei dem Verbrennungsmotor darüber hinaus Luft über eine Drosselklappe (4) zuströmt
- und dass dieser Luft ein zweiter Energiestrom zugeordnet ist, der als Produkt aus der über die Drosselklappe (4) fließenden Luft und dem Wirkungsgrad, mit dem diese Luft nach der Vermischung mit Kraftstoff verbrannt wird, definiert ist,
- und dass das Steuergerät (5), die Summe beider Energieströme bei öffnend angesteuertem Tankentlüftungsventil (16) auf einem vorgegebenen Wert hält,
- wobei die elektronische Steuereinrichtung das Tankentlüftungsventil (16) öffnend ansteuert,
- und wobei eine aus der öffnenden Ansteuerung resultierende Änderung des Energiestroms (Delta E) über die Drosselklappe (4) bestimmt wird und mit einer vorbestimmten Schwelle verglichen wird,
- und wobei eine kleine Energiestromänderung, die nicht den Schwellenwert (Schwelle) überschreitet, als Fehler gewertet wird,
- wobei zur Bestimmung der Energiestromänderung zunächst eine erste Füllungserfassung über einen Saugrohrdrucksensor und eine zweite Füllungserfassung über eine Auswertung der Drosselklappenposition in Verbindung mit der Drehzahl erfolgt
- wobei die Zylinderfüllung mit Luft bei gegebener Drehzahl durch den Partialdruckanteil der Luft am Saugrohrdruck bestimmt wird
- wobei die über die Drosselklappe strömende Luftmenge, die einen Faktor des Energiestroms darstellt, vom Steuergerät (5) so gesteuert wird, dass sich bei gleichbleibender Belastung des Motors im Leerlauf eine stabile Motordrehzahl einstellt.

## Claims

1. Method for testing the functionality of a tank ventilation valve (16) between an internal combustion engine and a fuel vapour accumulator (15), with the accumulated fuel vapour being supplied from the fuel vapour accumulator (15) to the internal combustion engine when the tank ventilation valve (16) is open and with the fuel vapour supply representing a first energy flow to the internal combustion engine, and with additionally air flowing to the internal combustion engine via a throttle flap (4), and with said air being assigned a second energy flow which is defined as the product of the air flowing via the throttle flap (4) and the efficiency with which said air is burned after being mixed with fuel, and with means (5) being provided which keep the sum of the two energy flows at a predefined value when tank ventilation valve (16) is activated so as to open, and with the tank ventilation valve (16) being activated so as to open, and with a change, which results from the opening activation, in the energy flow (Delta E) across the throttle flap (4) being determined and compared with a predetermined threshold, and with a small change in energy flow which does not exceed the threshold value being evaluated as a fault,
with firstly a first charge measurement by means of an intake pipe pressure sensor and a second charge measurement by means of an evaluation of the throttle flap position in connection with the rotational speed taking place in order to determine the change in energy flow, and with the cylinder air charge at a given rotational speed being determined by means of the partial pressure of the air in the intake pipe pressure, and with the air quantity flowing via the throttle flap, which air quantity constitutes a factor of the energy flow, being controlled by the control unit in such a way that a stable engine speed is set under constant loading of the engine at idle.

2. Method according to Claim 1, in which a sufficiently large change in energy flow, which exceeds the threshold value, is evaluated as an indication of a functional tank ventilation valve.

3. Method according to Claim 1, in which, when the throttle flap is already almost completely closed before the opening of the tank ventilation valve, the additional torque resulting from the additional charge from the open tank ventilation valve is annulled by means of an ignition angle efficiency degradation.

4. Electronic control device for testing the functionality of a tank ventilation valve (16) between an internal combustion engine and a fuel vapour accumulator (15), comprising a control unit (5) which is set up such that:
- the accumulated fuel vapour is supplied from the fuel vapour accumulator (15) to the internal combustion engine when the tank ventilation valve (16) is open,
- with the fuel vapour supply representing a first energy flow to the internal combustion engine,
- and with additionally air flowing to the internal combustion engine via a throttle flap (4),
- and such that said air is assigned a second energy flow which is defined as the product of the air flowing via the throttle flap (4) and the efficiency with which said air is burned after being mixed with fuel,
- and such that the control unit (5) keeps the sum of the two energy flows at a predefined value when tank ventilation valve (16) is activated so as to open,
- with the electronic control device activating the tank ventilation valve (16) so as to open,
- and with a change, which results from the opening activation, in the energy flow (Delta E) across the throttle flap (4) being determined and compared with a predetermined threshold,
- and with a small change in energy flow which does not exceed the threshold value (threshold) being evaluated as a fault,
- with firstly a first charge measurement by means of an intake pipe pressure sensor and a second charge measurement by means of an evaluation of the throttle flap position in connection with the rotational speed taking place in order to determine the change in energy flow,
- with the cylinder air charge at a given rotational speed being determined by means of the partial pressure of the air in the intake pipe pressure,
- with the air quantity flowing via the throttle flap, which air quantity constitutes a factor of the energy flow, being controlled by the control unit (5) in such a way that a stable engine speed is set under constant loading of the engine at idle.

## Revendications

1. Procédé de contrôle de l'aptitude au fonctionnement d'une soupape de ventilation de réservoir (16) installée entre un moteur à combustion interne et un accumulateur de vapeurs de carburant (15),
les vapeurs de carburant, accumulées, étant fournies à partir de l'accumulateur de vapeurs de carburant (15) au moteur à combustion interne lorsque la soupape de ventilation de réservoir (16) est ouverte et
l'alimentation en vapeurs de carburant représente un premier courant d'énergie pour le moteur à combustion interne et
le moteur à combustion interne reçoit en outre de l'air arrivant en passant sur un volet d'étranglement (4) et
cet air est associé à un second courant d'énergie défini comme produit de l'air passant sur le volet d'étranglement (4) et du rendement de combustion de cet air après son mélange avec le carburant, et
des moyens (5) sont prévus pour maintenir la somme des deux courants d'énergie lorsque la soupape de ventilation de réservoir (16) est commandée dans le sens de l'ouverture, sur une valeur prédéfinie et
la soupape de ventilation de réservoir (16) est commandée dans le sens de l'ouverture et
une variation résultant de la commande d'ouverture du courant d'énergie (delta E) est définie par le volet d'étranglement (4) et est comparée à un seuil prédéfini et
une petite variation de courant d'énergie qui ne dépasse pas la valeur du seuil est exploitée comme un défaut,
et pour déterminer la variation d'énergie, on a tout d'abord une première saisie de remplissage par le capteur de pression de tubulure d'admission et une seconde saisie de valeur de remplissage par l'exploitation de la position du volet d'étranglement en combinaison avec la vitesse de rotation et
le remplissage des cylindres avec de l'air est défini pour une vitesse de rotation déterminée, par la pression partielle de la veine d'air dans la tubulure d'admission et
la quantité d'air passant sur le volet d'étranglement représente un coefficient du courant d'énergie commandé par l'appareil de commande de façon que pour une sollicitation constante du moteur au ralenti, on aura une vitesse stable de rotation du moteur.

2. Procédé selon la revendication 1,
selon lequel
on exploite une variation de courant d'énergie suffisamment grande dépassant la valeur de seuil comme signe indiquant que la vanne de ventilation de réservoir fonctionne correctement.

3. Procédé selon la revendication 1,
selon lequel
lorsque le volet d'étranglement est déjà pratiquement complètement fermé, avant l'ouverture de la soupape de ventilation de réservoir, le couple supplémentaire résultant du remplissage supplémentaire à partir de la soupape de ventilation de réservoir, en position ouverte, est neutralisé par une détérioration du rendement de l'angle d'allumage.

4. Installation de commande électronique pour contrôler l'aptitude au fonctionnement d'une soupape de ventilation de réservoir (16) installée entre un moteur à combustion interne et un accumulateur de vapeurs de carburant (15) et comprenant un appareil de commande (5) installé de façon que :
- les vapeurs de carburant accumulées soient fournies à partir de l'accumulateur de vapeurs de carburant (15) au moteur à combustion interne lorsque la soupape de ventilation de réservoir (16) est ouverte,
l'alimentation en vapeurs de carburant représente un premier courant d'énergie alimentant le moteur à combustion interne et
le moteur à combustion interne reçoit en outre de l'air passant sur un volet d'étranglement (4),
- et cet air est associé à un second courant d'énergie comme produit de l'air passant sur le volet d'étranglement (4) et du rendement selon lequel cet air est brûlé après mélange avec du carburant, et
l'appareil de commande (5) maintient la somme des deux courants d'énergie à une valeur prédéfinie lorsque la vanne de ventilation de réservoir (16) est commandée dans le sens de l'ouverture,
l'installation de commande électronique commande la soupape de ventilation de réservoir (16) dans le sens de l'ouverture,
- et une variation du courant d'énergie (delta E) résultant de la commande dans le sens de l'ouverture, est définie par le volet d'étranglement (4) et est comparée à un seuil prédéfini et
une première variation de courant d'énergie qui ne dépasse pas la valeur de seuil (seuil) sera exploitée comme défaut,
et pour déterminer la variation de courant d'énergie, on effectue d'abord une première saisie de remplissage par un capteur de pression de tubulure d'admission et une seconde saisie de remplissage par une exploitation de la position du volet d'étranglement en liaison avec la vitesse de rotation,
- le remplissage des cylindres avec de l'air pour une vitesse de rotation déterminée est donné par la pression partielle de l'air dans la pression de la tubulure d'admission, et cette quantité d'air passant sur le volet d'étranglement, et représentant un coefficient du courant d'énergie, est commandée par l'appareil de commande (5) de façon que s'établisse une vitesse stable de rotation de moteur pour une sollicitation constante du moteur au ralenti.
